# FASCICULE DE BREVET EUROPEEN

(11) **EP 1 613 480 B1**
(45) Date de publication et mention de la délivrance du brevet: **07.11.2007**
(21) Numéro de dépôt: 04742309.0
(22) Date de dépôt: 22.03.2004
(51) Int. Cl.: B41J 3/54, B41J 13/00

(54) **PROCEDE ET SYSTEME POUR L'IMPRESSION D'UNE PLURALITE DE SUPPORTS**
VERFAHREN UND SYSTEM ZUM BEDRUCKEN MEHRERER TRÄGER
METHOD AND SYSTEM FOR PRINTING A PLURALITY OF SUPPORTS

(30) Priorité: 15.04.2003 FR 0304721
(43) Date de publication de la demande: 11.01.2006
(73) Titulaire: Inov-Media, 27100 Val de Reuil (FR)
(72) Inventeur: THIENARD, Régis, F-91210 Draveil (FR); THOMAS, Alain, F-27210 Saint-Pierre Du Val (FR)
(74) Mandataire: Bredema
(86) Numéro de dépôt international: PCT/FR2004/000697
(87) Numéro de publication internationale: WO 2004/094153

(56) Documents cités:
- EP-B- 0 973 646

## Description

La présente invention se rapporte au domaine des procédés et systèmes pour l'impression de supports. Elle concerne en particulier, mais non exclusivement, un système d'impression multi-rack.

L'art antérieur connaît déjà le brevet européen EP 973646 portant sur un appareil d'impression de supports présentant un bloc d'impression laser pour l'impression rapide en noir et blanc et plusieurs blocs d'impression jet d'encre pour l'impression en couleur. Les blocs d'impression jet d'encre sont disposés horizontalement et parallèlement et l'appareil comporte un système de distribution horizontale, ainsi qu'un système de récupération horizontale.

Le brevet européen EP 767740 porte sur un système d'impression numérique de documents à supports multiples comprenant une pluralité de modules d'imprimante numérique. Dans ce système, chaque module comporte son propre poste d'alimentation, pour une alimentation en continu des moyens d'impression en support d'impression. Chaque poste comporte en outre de moyens permettant de couper le support après l'impression. Un moyen transporteur de supports, du type bande sans fin est en outre prévu pour la récupération des supports imprimés et découpés.

Les systèmes de l'art antérieur présentent les inconvénients d'avoir une mise en route longue et fastidieuse (copie de plaques offset, encriers à régler, passe de papiers pour le réglage des couleurs...). Par ailleurs, les systèmes de l'art antérieur nécessitent un personnel très qualifié dans différentes spécialisations. En outre, ces systèmes ne peuvent travailler que dans un seul format, nécessitent une surveillance et des réglages constants, gâchent du papier et génère une pollution chimique importante (encres, chimie...). Enfin, ces systèmes sont particulièrement coûteux pour une efficacité, tant en termes de qualité d'impression que de rapidité d'exécution, relativement faible.

La présente invention entend remédier aux inconvénients de l'art antérieur en proposant de réaliser une machine industrielle compacte permettant de réaliser des impressions jet d'encre sur des supports amenés au niveau de l'impression à l'aide d'un automatisme et récupérés après l'impression à l'aide d'un automatisme. Cette machine pourra ainsi cumuler de nombreux avantages de l'offset et des traceurs jet d'encre grand format.
Plus précisément, dans la présente invention, l'impression est opérée dans une pluralité de racks adjacents orientés sensiblement verticalement et l'amenée du support est réalisée, support par support, par le haut de la machine. Grâce à un système de guidage, le support tombe par gravité verticalement dans un rack dans lequel il peut subir une impression recto ou recto-verso, selon un axe ou deux. La récupération du support après impression est réalisée par le bas du rack.

A cet effet, l'invention concerne un procédé d'impression pour l'impression d'une pluralité de supports à l'aide d'un dispositif comportant une pluralité d'unités d'impression, ainsi qu'un système de distribution pour la distribution des supports dans les unités d'impression et un système de récupération pour la récupération des supports imprimés après passage de chacun desdits supports dans une unité d'impression, caractérisé en ce que ledit système de distribution distribue lesdits supports dans les unités d'impression par l'extrémité supérieure des unités d'impression et en ce que ledit système de récupération récupère lesdits supports imprimés après passage de chacun desdits supports dans une unité d'impression par l'extrémité inférieure des unités d'impression.

Avantageusement, l'impression sera réalisée dans les modules sur des supports sensiblement verticaux.

Le sens de passage des supports dans la machine est de droite à gauche, mais pourra également être de gauche à droite.

De préférence, l'alimentation des différentes d'impression s'effectuera soit manuellement, par exemple à l'aide d'un transpalette ou grâce à un chariot à roulettes, soit automatiquement.

La présente invention se rapporte également à un système d'impression pour la mise en oeuvre du procédé selon l'une quelconque des revendications précédentes, comprenant une machine d'impression de type modulaire pour l'impression de supports, c'est-à-dire comportant au moins une marge, au moins un système de distribution, au moins un rack, au moins un tapis collecteur et au moins une recette (7).

De préférence, ce système d'impression comprendra une pluralité de modules d'impression 3, par exemple de deux à cinq, chaque module d'impression 3 comprenant au moins quatre racks d'impression. Chacun des racks comprendra un moteur d'impression jet d'encre.

Avantageusement, la machine d'impression comprendra un rack d'impression situé entre la marge et la recette et/ou entre le système de distribution et le tapis collecteur. Par ailleurs, le rack pourra comprendre un volet, éventuellement automatique, apte à s'ouvrir pour recevoir un support venant du système de distribution.

Un rack d'impression sert à imprimer les supports, ces derniers glissant jusqu'à la prise du support par des roulettes qui entraînent le support jusqu'au moteur d'impression, puis sont repérés (taqués), c'est-à-dire que chaque support a une mise en référence droite ou gauche selon que l'impression dudit support est recto ou verso. Dans chaque rack, il y a un moteur d'impression de type jet d'encre grand format qui assure l'impression.

Une fois l'impression terminée, les roulettes reprennent le support et l'éjectent sur le tapis collecteur.

Selon un aspect avantageux de l'invention, l'arrière de la susdite machine pourra comprendre au moins un accès à des compresseurs de ladite machine, au moins un accès aux coffres électriques et automatisme et/ou au moins un accès au tapis collecteur.

Selon une possibilité offerte par l'invention, la partie arrière de la susdite machine comprendra en outre au moins un accès à des réservoirs d'encre présents dans ladite machine de manière à pouvoir les recharger ou les remplacer.

De la même manière, la partie avant de la machine pourra comprendre au moins un accès au dispositif de distribution de ladite machine, au moins un accès à un coffre informatique, au moins un accès aux racks équipant ladite machine et/ou au moins un accès aux réservoirs d'encre.

Selon deux variantes du système d'impression selon l'invention, les supports seront en papier, tels que par exemple des supports couchés, des supports Vergé, des supports Offset ou des supports spéciaux, ou consistent en des plastiques opaques, tels que polyester, du « Teslin » (marque déposée) ou du polycarbonate, ou tout autres supports compatibles avec des moteurs d'impression.

Avantageusement, la machine d'impression comprendra une pluralité de barres comportant chacune une pluralité de pinces aptes à se fermer ou à s'ouvrir pour assurer la prise ou le lâcher de chaque support. Par ailleurs, la machine d'impression pourra comprendre au moins une équerre destinée à guider chaque support vers les susdites pinces ou la susdite table de marge.

Avantageusement, la machine d'impression comprendra un dispositif de soufflerie à débit réglable, soit au moins une soufflerie située en hauteur à l'avant de la pile de supports et une soufflerie située en hauteur à l'arrière de la pile de supports ; les souffleries avant et arrière étant réglables de manière indépendante.

Avantageusement, la machine d'impression comprendra une rampe de succion située en tête de support, perpendiculairement au sens de passage des supports.

Selon une possibilité offerte par l'invention, la machine d'impression comprendra au moins une table de marge supérieure mobile en rotation pour guider le lâcher de chaque support.

Selon un aspect avantageux de l'invention, la machine d'impression comprendra également une boîte de succion, couplée à la susdite rampe de succion, commandant l'envoi des supports vers les susdites pinces ou la susdite table de marge.

Avantageusement, les barres de pinces seront distantes les unes des autres d'une distance comprise entre 50 centimètres et 150 centimètres, de préférence d'environ 90 centimètres.

Selon un aspect avantageux de l'invention, le système de distribution comprend au moins une chaîne dont la tension est assurée par un tenseur disposé de chaque côté de la machine d'impression.

Avantageusement, le rack comprendra un moteur d'impression monté sur un rail muni d'une attache amovible ce qui rend le moteur jet d'encre amovible.

De préférence, le tapis collecteur transportera chaque support en sortie de rack vers la recette avec une mise en référence dudit support.

Selon une possibilité offerte par l'invention, le système pourra comprendre un dispositif de contrôle des couleurs, par exemple une caméra de vision artificielle, coopérant avec le susdit rack afin de corriger éventuellement la polychromie des supports imprimés par le rack. Ainsi, la correction de polychromie s'effectuera en comparant une mire de référence avec une mire présente sur chaque support imprimé.

Grâce à ces particularités, l'invention propose un cheminement particulier des supports à imprimer dans le système d'impression, et plus précisément que chaque support soit introduit par le haut des modules pour être récupéré en bas. L'intérêt du système est ainsi double : profiter de la gravité pour gérer l'introduction de chaque support dans un module et son extraction et réaliser une impression alors que le support est sensiblement vertical, pour gagner de la place.

On comprendra mieux l'invention à l'aide de la description, faite ci-après à titre purement explicatif, d'un mode de réalisation de l'invention, en référence aux figures annexées :
- la figure 1 illustre une vue partielle en coupe d'un système pour l'impression avec distribution à chaînes ;
- la figure 2 illustre une vue partielle en coupe d'un système pour l'impression avec distribution avec tapis.

Le chargement du support peut s'effectuer de trois manières, non représentées sur les figures :
1 - manuellement, c'est-à-dire directement dans la marge 1, pour les petits formats ;
2 - à l'aide d'un transpalette directement accessible sur la plate-forme de marge 1, le support ayant été préparé, ou retaqué, sur un poste de préparation indépendant ;
3 - sur l'un des chariots à roulettes, par exemple de dimensions 55 x 70 cm, et ne pourront accueillir un support d'une taille maximum de 50 x 65 cm.
Une rampe de chargement doit être prévue. Cette rampe de faible inclinaison permet de monter sans difficulté des transpalettes ou des chariots pleins.

La capacité maximale est de 5000 supports de 350 g soit :
un maximum de 1225 kg de support, le poids du plateau et de la palette étant à ajouter ;
une hauteur maximale de support de 1100 mm.

Le transpalette est utilisé pour les grands formats (poids). Le système selon l'invention s'utilise avec des chariots compatibles pour la marge 1 et la recette 7. Ils sont équipés de quatre roulettes orientables et verrouillables. Une poignée de manipulation doit être prévue sur le grand et le petit côté.
Sur ces poignées, il est prévu un dispositif simple, crochetable ou encliquetable, permettant de manoeuvrer le chariot en position debout, du type par exemple canne articulée.

La marge 1 a deux fonctions principales :
1 - Le taquage de la tête de support le long de la grille d'équerrage et avant la prise de pince. Cette opération s'effectue au chargement du support de la marge 1.
2 - l'alimentation support à support des supports dans la machine.

Dans le sens perpendiculaire au défilement, les supports sont centrés par rapport à l'axe machine (tolérance de positionnement par l'opérateur ±10 mm). À cet effet, des repères des différents formats et centrage devront être prévus sur la plate-forme de marge 1 et chariots.

La marge 1 est ici équipée d'une mise à niveau automatique en temps réel afin de maintenir le dessus du support toujours à la même altitude. La précision de positionnement est d'environ 2 mm. La montée et descente rapide de la plate-forme de marge 1 peuvent être accessible à l'opérateur en mode « mouvements manuels ».

L'horizontalité du plateau est vérifiée à sensiblement 1 mm près.

Les mouvements manuels du plateau seront les suivants :
- descente rapide du plateau jusqu'au seuil bas à la vitesse approximative de 50 mm/s, puis en phase d'approche à une vitesse plus faible permettant de limiter les chocs et attente à cette position,
- montée rapide du plateau jusqu'à ce que le haut de la palette arrive au niveau de la boîte et de la rampe de succion à la vitesse approximative de 100 mm/s, puis en phase d'approche à une vitesse plus faible et maintien du haut de la palette à ce niveau.

Les mouvements manuels du plateau seront accessibles à la fin de l'impression et lors d'une interruption d'impression.

Les équerres servent à guider le support vers la prise de pince.
Les équerres latérales sont réglables manuellement pour venir s'ajuster, éventuellement de manière automatique, aux différents formats. Elles sont rétractables ou relevables pour la fin de pile. Les équerres latérales ont ici une hauteur d'approximativement 15 cm. Elles se situent au niveau dessus de la pile et en arrière. L'altitude, ou la hauteur, des équerres est constante, soit 5 cm au-dessus de la pile et 10 cm au-dessous du niveau supérieur de la pile. Les équerres latérales sont en métal inoxydable.

Un dispositif de soufflerie à débit réglable est prévu à l'arrière et à l'avant de la pile support au niveau haut ; le réglage pouvant être différent entre l'avant et l'arrière. Ce dispositif indépendant contribue encore à décoller les supports les uns des autres. Le dispositif prépare le passage des supports.

La boîte de succion commande l'envoi des supports vers les pinces. Elle est couplée à la rampe de succion située en tête de support. La boîte de succion peut s'ajuster pour tous les formats :
avant/arrière : de 29,7 à 72 cm
droite/gauche de 10 à 20 cm d'envergure.
La boîte de succion est fixe lors de son travail ; une plate-forme située sous la boîte effectue un mouvement de va-et-vient, soit entre approximativement 8 et 10 cm.

Cette plate-forme dispose de 3 sucettes disposées en triangle (2 à l'avant, 1 à l'arrière).
Les deux sucettes (ventouses) situées à l'avant sont montées sur un système d'écartement réglable.
À l'arrière de la boîte, un patin-souffleur descend sur le second support au moment où les sucettes soulèvent la première. Ce patin à trois actions :
- Il contribue à décoller les supports des unes des autres sur le haut de la pile,
- Il souffle de l'air entre le 1^{er} support et le deuxième support dans le tunnel créé,
- Il maintient le deuxième support sur la pile.

Un élément de réglage de débit d'air est également prévu dans le système. Les ventouses doivent avoir une aspiration suffisante pour décoller et maintenir un support d'un format 72 x 102 cm, présentant un poids d'environ 350 g/m².

La rampe de succion est située en tête de support, légèrement en arrière, soit environ à 8 - 10 cm. Elle est perpendiculaire au sens de passage du support. Sa fonction consiste à soulever le premier support de support sur le dessus de la pile, et à l'amener jusqu'à la prise de pinces, via un système d'accélération par roulettes. Elle dispose de 10 ventouses réparties sur un support et selon les différents formats de support. Suivant les formats utilisés, certaines ventouses, celles des extrémités, se trouvent dans le « vide ». Les ventouses peuvent se fermer et s'ouvrir pour s'adapter au format du support.

Bien entendu, le va-et-vient de la rampe de succion est synchrone avec la boîte de succion et la prise de pince.

Dans l'exemple choisi pour illustrer l'invention, Les pinces sont au nombre de dix sur chaque barre avec des intervalles prenant en compte les différents formats.

Chaque pince doit avoir un serrage d'environ 350 g minimum. Les barres de pinces s'ouvrent et se ferment suivant la prise ou le lâcher du support. Les barres de pinces sont perpendiculaires aux chaînes. L'ensemble de barres de pinces est fixé sur les trains de chaîne disposés sur la partie haute et de chaque côté de la machine. Chaque rack 5 appelle un support, les pinces s'ouvrent par défaut au-dessus d'un rack 5 situé en bout de machine, ce réceptacle récupère ainsi les supports qui n'ont pas pu être distribués sur les supports ne reviennent pas à la marge 1.

Les pinces sont montées par ensemble de 2 barres :
- 1 barre où sont fixées les pinces,
- 1 barre de déclenchement d'ouverture et de fermeture des pinces. Cette barre dispose à son extrémité d'une came qui ouvre et ferme les pinces simultanément. Les pinces sont fermées par défaut.

Chaque pince dispose d'un ressort de rappel. En cas de rupture de ce ressort, la pince restera libre pour ne pas entraver le fonctionnement de la machine.

Les pinces sont aptes à s'ouvrir manuellement lors de l'arrêt ou de l'interruption de l'impression.

Dans l'exemple choisi pour illustrer l'invention, chaque barre de pinces est distante de la précédente d'environ 90 centimètres.

Le train de chaîne a une tension constante. Un tenseur assure la tension de la chaîne. Ce tenseur est prévu pour chaque chaîne de chaque côté de la machine. Ce dispositif se situe à l'extrémité et côté recette 7, ainsi l'allongement naturel de la chaîne est compensé.
Des guides sont disposés sur le brin tendu de la chaîne pour éviter les vibrations et contrer les réactions dues aux ouvertures de pince. L'avance et la vitesse de la chaîne sont synchrones avec la rampe de succion et la boîte de succion.

Le système de distribution 4 sera idéalement entièrement caréné. Ce carénage sera amovible afin de permettre l'extraction de supports coincés. L'ouverture de ce carénage entraîne un arrêt du système de distribution 4. La vitesse du système doit être au minimum de 0,7 m/s pour garantir l'approvisionnement de 20 racks 5.
La distribution 4 et les systèmes synchrones seront mis au ralenti lors de l'impression, soit une mise en vitesse lente lorsque la distribution 4 n'a pas besoin de distribuer de supports. Ils seront arrêtés à la fin de chaque série.
Des mouvements manuels avant et arrière seront disponibles pour pouvoir dégager un support lors d'une interruption d'impression.

Le rack d'impression 5 est la partie située entre la marge 1 et la recette 7 ou entre la distribution 4 et le tapis collecteur 6.
Le rack d'impression 5 a plusieurs fonctions :
- 1 - Il reçoit le support prêt à être imprimé ;
- 2 - Taque, ou rectifie, le support en tête ;
- 3 - Taque, ou rectifie, le support sur un côté, gauche ou droit ;
- 4 - Imprime le support ;
- 5 - Ejecte le support imprimé.

Le rack 5 est fermé sur le haut par un volet qui s'ouvre pour recevoir un support venant du système de distribution 4. L'ouverture et la fermeture du susdit doivent est très rapides, de plus il doit y avoir des lumières pour laisser passer les pinces. Le système d'ouverture doit être automatisé. La vitesse propre et l'inertie du support lui permettent de descendre dans le rack 5. Le support doit être pris en charge jusqu'au bas du rack 5.

Chaque support est éjecté sur le tapis collecteur 6 après l'impression. Une pression réglable sur des roulettes tient chaque support lors de certaines phases.

Le moteur d'impression 2 est monté sur rail pour un changement ou une intervention rapide. Le (re)positionnement de ce moteur à l'intérieur du rack 5 est d'une précision de 0,1 mm d'amplitude pour être en adéquation avec le système de rectification des tables de marge 1.

Un système d'attache du moteur est conçu de manière à permettre à un autre moteur totalement différent ou en remplacement d'un moteur défectueux, mais d'encombrement similaire, de s'adapter facilement.

Un tapis collecteur 6 transporte les supports en sortie de rack 5 vers la recette 7 avec une mise en référence du support.

La vitesse du tapis 6 est comparable à celle de la distribution 4. Le tapis 6 sera mis en marche dès qu'un support sort d'un rack 5 et sera arrêté dès qu'il n'y a plus de support à transporter.

La recette 7 fonctionne de façon similaire à la marge 1. Elle reçoit les supports imprimés de tous les racks 5 par le biais du tapis collecteur 6.
La recette 7 doit être équipée d'une mise à niveau automatique en temps réel afin de maintenir le dessus du support toujours à la même altitude au fur et à mesure de l'empilage des supports. La précision de positionnement est d'environ 2 mm.

Un système de taquage, latéral et longitudinal, rectifie les supports au fur et à mesure de leur arrivée et de façon à les positionner centré par rapport à l'axe de la machine.

L'ajout d'une soufflerie au bout de la recette 7 peut être envisagé pour simplifier le retaquage. Le taquage de la tête du support repousse le support vers des grilles d'équerrage. La montée et descente rapide de la plate-forme de recette 7 doit être accessible à l'opérateur en mode « mouvements manuels ». Le déchargement de la recette 7 se fait de la même façon et par les mêmes moyens que le chargement de la marge 1.

En bout de recette 7, le système selon l'invention est équipé d'un dispositif de contrôle des couleurs utilisant une caméra de vision artificielle corrigeant la chromie des supports imprimés par le rack 5 d'impression. Ainsi, le support est identifié par un numéro de rack 5 imprimé et lit une mire multi-couleurs en faisant une comparaison avec une mire référence, la correction colorimétrique se fait par le biais de la carte couleur du moteur d'impression 2 du rack 5 analysé.

L'alimentation de la machine en encre se fait par le biais de fûts d'une capacité de environ 35 Litres par couleur. Ces fûts sont intégrés à la machine d'impression et échangeables facilement par un seul opérateur

Le niveau de ces fûts doit être contrôlé par un seuil niveau bas déclenchant un message d'alerte, par exemple affichable sur un écran de visualisation et/ou de type sonore.

Un détrompeur sur chaque fût doit pouvoir interdire toute confusion dans la connexion des fûts.

L'encre distribuée dans les petits réservoirs est située dans les racks d'impression 5 qui redistribueront dans les têtes des moteurs d'impression 2. Cette dernière partie est intégrée et livrée avec les moteurs d'impression 2. L'approvisionnement des fûts vers les petits réservoirs peut être prévu entièrement automatique.

L'invention est décrite dans ce qui précède à titre d'exemple. Il est entendu que l'homme du métier est à même de réaliser différentes variantes de l'invention qui sont définies dans les revendications.

## Revendications

1. Procédé d'impression pour l'impression d'une pluralité de supports à l'aide d'un dispositif comportant une pluralité d'unités d'impression, ainsi qu'un système de distribution (4) pour la distribution des supports dans les unités d'impression et un système de récupération pour la récupération des supports imprimés après passage de chacun desdits supports dans une unité d'impression, **caractérisé en ce que** ledit système de distribution (4) distribue lesdits supports dans les unités d'impression par l'extrémité supérieure des unités d'impression et **en ce que** ledit système de récupération récupère lesdits supports imprimés après passage de chacun desdits supports dans une unité d'impression par l'extrémité inférieure des unités d'impression.

2. Procédé selon la revendication 1, **caractérisé en ce que** l'impression est réalisée dans les modules (3) sur des supports sensiblement verticaux.

3. Procédé selon la revendication 1, **caractérisé en ce que** l'alimentation des différentes unités d'impression s'effectue soit manuellement, par exemple à l'aide d'un transpalette ou grâce à un chariot à roulettes, soit automatiquement.

4. Système d'impression pour la mise en oeuvre du procédé selon l'une quelconque des revendications précédentes, comprenant une machine d'impression de type modulaire pour l'impression de supports, c'est-à-dire comportant au moins une marge (1), au moins un système de distribution (4), au moins un rack (5), au moins un tapis collecteur 6 et au moins une recette (7).

5. Système d'impression selon la revendication 4, **caractérisé en ce qu'**il comprend une pluralité de modules d'impression (3), par exemple de deux à cinq ; chaque module (3) comprenant au moins quatre racks d'impression (5).

6. Système d'impression selon la revendication 4, **caractérisé en ce que** chacun des racks (5) comprend un moteur d'impression (2) jet d'encre.

7. Système d'impression selon la revendication 4, **caractérisé en ce que** la partie arrière de la susdite machine comprend en outre au moins un accès à des réservoirs d'encre présents dans ladite machine de manière à pouvoir les recharger ou les remplacer.

8. Système d'impression selon la revendication 4, **caractérisé en ce que** les supports sont en papier, tels que par exemple des supports couchés, des supports Vergé, des supports Offset ou des supports spéciaux, ou consistent en des plastiques opaques, tels que polyester, du « Teslin »^{®} ou du polycarbonate, ou tout autres supports compatibles avec des moteurs d'impression (2).

9. Système d'impression selon la revendication 4, **caractérisé en ce que** la machine d'impression comprend une pluralité de barres comportant chacune une pluralité de pinces aptes à se fermer ou à s'ouvrir pour assurer la prise ou le lâcher de chaque support.

10. Système d'impression selon la revendication 4, **caractérisé en ce que** la machine d'impression comprend au moins une table de marge (1) supérieure mobile en rotation pour guider le lâcher de chaque support.

11. Système d'impression selon la revendication 9, **caractérisé en ce que** la machine d'impression comprend au moins une équerre destinée à guider chaque support vers les susdites pinces.

12. Système d'impression selon la revendication 4, **caractérisé en ce que** la machine d'impression comprend un dispositif de soufflerie à débit réglable, soit au moins une soufflerie située en hauteur à l'avant de la pile de supports et une soufflerie située en hauteur à l'arrière de la pile de supports ; les souffleries avant et arrière étant réglables de manière indépendante.

13. Système d'impression selon la revendication 4, **caractérisé en ce que** la machine d'impression comprend une rampe de succion située en tête de support, perpendiculairement au sens de passage des supports.

14. Système d'impression selon les revendications 9, 10, 12 et 13, **caractérisé en ce que** la machine d'impression comprend également une boîte de succion, couplée à la susdite rampe de succion, commandant l'envoi des supports vers les susdites pinces ou la susdite table de marge (1).

15. Système d'impression selon la revendication 4, **caractérisé en ce que** la machine d'impression comprend un rack (5) situé entre la marge (1) et la recette (7) et/ou entre le système de distribution (4) et le tapis collecteur (6).

16. Système d'impression selon la revendication 15, **caractérisé en ce que** le rack d'impression (5) comprend un volet, éventuellement automatique, apte à s'ouvrir pour recevoir un support venant du système de distribution (4).

17. Système d'impression selon la revendication 6, **caractérisé en ce que** le rack (5) comprend un moteur monté sur un rail muni d'une attache amovible.

18. Système d'impression selon la revendication 15, **caractérisé en ce que** le tapis collecteur (6) transporte chaque support en sortie de rack (5) vers la recette (7) avec une mise en référence dudit support.

19. Système d'impression selon la revendication 4, **caractérisé en ce qu'**il comprend un dispositif de contrôle des couleurs, par exemple une caméra de vision artificielle, coopérant avec le susdit rack (5) afin de corriger éventuellement la polychromie des supports imprimés par le rack (5).

## Claims

1. A printing method for the printing of a plurality of substrates using a device including a plurality of printing units as well as a distribution system (4) for distributing substrates to the printing units and a collection system for collecting the printed substrates after the passage of each of said substrates in a printing unit, **characterized in that** said distribution system (4) distributes said substrates to the printing units through the top end of the printing units and **in that** said collection system collects said printed substrates after the passage of each of said substrates in a printed unit through the lower end of the printing units.

2. A method according to claim 1, **characterized in that** said printing is carried out in modules (3) on to substantially vertical substrates.

3. A method according to claim 1, **characterized in that** the supply to the different printing units is carried out either manually, for instance using a pallet truck or a caster wagon, or automatically.

4. A printing system for implementing the method according to anyone of the preceding claims, including a printing machine of the modular type for printing substrates, i.e. including at least one feed board (1), at least one distribution system (4), at least one rack (5), at least one collecting belt (6) and at least one delivery (7).

5. A printing system according to claim 4, **characterized in that** it includes a plurality of printing modules (3), for instance two to five; each module (3) including at least four printing racks (5).

6. A printing system according to claim 4, **characterized in that** each of the racks (5) includes an inkjet printing motor (2).

7. A printing system according to claim 4, **characterized in that** the rear part of the above mentioned machine further includes at least one access to ink containers existing in said machine so that they can be refilled or replaced.

8. A printing system according to claim 4, **characterized in that** said substrates are made of paper, such as for instance coated substrates, laid substrates, Offset substrates or special substrates, or are made of opaque plastic material, such as polyester, "Teslin"^{®} or polycarbonate, or any other substrate which is compatible with printing motors (2).

9. A printing system according to claim 4, **characterized in that** the printing machine includes a plurality of bars, each including a plurality of clips capable of closing or opening, to perform the gripping or the release of each substrate.

10. A printing system according to claim 4, **characterized in that** the printing machine includes at least an upper feed board (1) which is movable in rotation to guide the release of each substrate.

11. A printing system according to claim 9, **characterized in that** the printing machine includes at least one angle intended to guide each substrate towards the above mentioned clips.

12. A printing system according to claim 4, **characterized in that** the printing machine includes an adjustable duty blower system, that is at least one blower system located up high, in front of the substrate stack and a blower system located up high behind the substrate stack; the front and rear blower systems being independently adjustable.

13. A printing system according to claim 4, **characterized in that** the printing machine includes a suction ramp located at the leading edge of the substrate, perpendicularly to the substrate passage direction.

14. A printing system according to claims 9, 10, 12 and 13, **characterized in that** the printing machine also comprises a suction box coupled to the above mentioned suction ramp, controlling the sending of substrates towards the above mentioned clips or the above mentioned feed board (1).

15. A printing system according to claim 4, **characterized in that** the printing machine includes a rack (5) located between the feed board (1) and the delivery (7) and / or between the distribution system (4) and the collecting belt (6).

16. A printing system according to claim 15, **characterized in that** the printing rack (5) includes a possibly automatic flap, capable of opening to receive a substrate from the distribution system (4).

17. A printing system according to claim 6, **characterized in that** the rack (5) includes a motor mounted on a rail fitted with a removable fastener.

18. A printing system according to claim 15, **characterized in that** the collecting belt (6) transports each substrate at the rack outlet (5) towards the delivery (7), with said substrate being referenced.

19. A printing system according to claim 4, **characterized in that** it includes a colour control device, for instance an artificial vision camera, cooperating with the above mentioned rack (5) so as to correct the color print of the substrates printed by the rack (5), if need be.

## Patentansprüche

1. Druckverfahren für das Drucken einer Mehrzahl von Trägern anhand einer eine Mehrzahl von Druckwerken umfassenden Vorrichtung, sowie ein Verteilungssystem (4) für die Verteilung der Träger in den Druckwerken und ein Auffangsystem für das Auffangen der gedruckten Träger nach dem Durchlauf jeder der genannten Träger durch ein Druckwerk, **dadurch gekennzeichnet, dass** das genannte Verteilungssystem (4) die genannten Träger in den Druckwerken vom oberen Ende der Druckwerke her verteilt, und dass das genannte Auffangsystem die genannten gedruckten Träger nach dem Durchlauf jeder der genannten Träger durch ein Druckwerk vom unteren Ende der Druckwerke her auffängt.

2. Verfahren gemäß Anspruch 1, **dadurch gekennzeichnet, dass** das Drucken in den Modulen (3) auf etwa vertikalen Trägern erfolgt.

3. Verfahren gemäß Anspruch 1, **dadurch gekennzeichnet, dass** die Versorgung der einzelnen Druckwerke entweder manuell, beispielsweise mit Hilfe eines Palettenhubwagens oder eines Rollschlittens, oder automatisch erfolgt.

4. Drucksystem für die Umsetzung des Verfahrens gemäß einem der vorangehenden Ansprüche, mit einer Druckmaschine eines modularen Typs für das Drucken von Trägern, d.h. mit mindestens einer Anlage (1), mindestens einem Verteilungssystem (4), mindestens einem Gestell (5), mindestens einem Sammelband (6) und mindestens einer Abnahme (7).

5. Drucksystem gemäß Anspruch 4, **dadurch gekennzeichnet, dass** es eine Mehrzahl von Druckmodulen (3), beispielsweise zwischen zwei und fünf, umfasst, wobei jedes Modul (3) mindestens vier Druckgestelle (5) aufweist.

6. Drucksystem gemäß Anspruch 4, **dadurch gekennzeichnet, dass** jedes der Gestelle (5) einen Tintenstrahl-Druckmotor (2) umfasst.

7. Drucksystem gemäß Anspruch 4, **dadurch gekennzeichnet, dass** der hintere Teil der oben genannten Maschine ferner mindestens einen Zugang zu in der Maschine vorhandenen Tintenreservoirs umfasst, um sie nachladen oder auswechseln zu können.

8. Drucksystem gemäß Anspruch 4, **dadurch gekennzeichnet, dass** die Träger aus Papier bestehen, wie beispielsweise beschichtete Träger, gerippte Träger, Offsetträger oder Spezialträger, oder aus undurchsichtigen Kunststoffen wie Polyester, "Teslin" oder Polycarbonat, oder andere, mit Druckmotoren (2) kompatible Träger sind.

9. Drucksystem gemäß Anspruch 4, **dadurch gekennzeichnet, dass** die Druckmaschine eine Mehrzahl von Stangen umfasst, die jeweils eine Mehrzahl von Greifern aufweisen, die sich schliessen oder öffnen können, um das Ergreifen oder Loslassen jedes Trägers zu gewährleisten.

10. Drucksystem gemäß Anspruch 4, **dadurch gekennzeichnet, dass** die Druckmaschine mindestens einen drehbeweglichen oberen Anlagetisch (1) umfasst, um das Loslassen jedes Trägers zu führen.

11. Drucksystem gemäß Anspruch 9, **dadurch gekennzeichnet, dass** die Druckmaschine mindestens ein Winkeleisen umfasst, um jeden Träger zu den genannten Greifern zu führen.

12. Drucksystem gemäß Anspruch 4, **dadurch gekennzeichnet, dass** die Druckmaschine eine Gebläsevorrichtung mit einstellbarem Durchsatz umfasst, d.h. mindestens ein vorne über dem Trägerstapel angeordnetes Gebläse und ein hinten über dem Trägerstapel angeordnetes Gebläse, wobei das vordere und hintere Gebläse unabhängig voneinander einstellbar sind.

13. Drucksystem gemäß Anspruch 4, **dadurch gekennzeichnet, dass** die Druckmaschine eine am Trägerkopf senkrecht zur Durchlaufrichtung der Träger angeordnete Saugrampe umfasst.

14. Drucksystem gemäß den Ansprüchen 9, 10, 12 und 13, **dadurch gekennzeichnet, dass** die Druckmaschine ebenfalls einen an die genannte Saugrampe gekoppelten Saugkasten umfasst, der den Versand der Träger an die genannten Greifer oder den genannten Anlagetisch (1) steuert.

15. Drucksystem gemäß Anspruch 4, **dadurch gekennzeichnet, dass** die Druckmaschine ein zwischen der Anlage (1) und der Abnahme (7) und/oder zwischen dem Verteilungssystem (4) und dem Sammelband (6) angeordnetes Gestell (5) umfasst.

16. Drucksystem gemäß Anspruch 15, **dadurch gekennzeichnet, dass** das Druckgestell (5) eine eventuell automatische Klappe aufweist, die sich öffnen kann, um einen aus dem Verteilungssystem (4) kommenden Träger aufzunehmen.

17. Drucksystem gemäß Anspruch 6, **dadurch gekennzeichnet, dass** das Gestell (5) einen Motor umfasst, der auf einer mit einer abnehmbaren Klemme ausgestatteten Schiene montiert ist.

18. Drucksystem gemäß Anspruch 15, **dadurch gekennzeichnet, dass** das Sammelband (6) jeden Träger vom Ausgang des Gestells (5) mit einer Referenzierung des genannten Trägers zur Abnahme (7) transportiert.

19. Drucksystem gemäß Anspruch 4, **dadurch gekennzeichnet, dass** es eine Farbkontrollvorrichtung, beispielsweise eine künstliche Sichtkamera, umfasst, die mit dem oben genannten Gestell (5) zusammenwirkt, um die Polychromie der von dem Gestell (5) gedruckten Träger eventuell zu korrigieren.
